# EUROPÄISCHE PATENTSCHRIFT

(11) **EP 0 595 304 B1**
(45) Veröffentlichungstag und Bekanntmachung des Hinweises auf die Patenterteilung: **24.09.1997**
(21) Anmeldenummer: 93117429.6
(22) Anmeldetag: 27.10.1993
(51) Int. Cl.: H01R 13/658, H01R 23/68, H05K 7/14

(54) **Schirmeinrichtung für rechteckige Kabelstecker**
Shielding device for a rectangular cable connector
Dispositif de blindage pour connecteur de câble rectangulaire

(30) Priorität: 31.03.1993 DE 9304929 U; 29.10.1992 EP 92118540
(43) Veröffentlichungstag der Anmeldung: 04.05.1994
(73) Patentinhaber: SIEMENS AKTIENGESELLSCHAFT, 80333 München (DE)
(72) Erfinder: Longueville, Jacques, Ing., B-8020 Oostkamp (BE); Hoolhorst, Albert, Ing., B-4527 Aardenburg (BE)

(56) Entgegenhaltungen:
- EP-A- 0 203 404
- EP-A- 0 405 416
- DE-A- 4 040 551
- US-A- 4 004 194
- US-A- 4 846 727
- US-A- 5 067 914

## Beschreibung

Die Erfindung betrifft eine Schirmeinrichtung für mit einem im Querschnitt rechteckigen Schirmgehäuse ausgebildete Kabelstecker eines an einer Rückwandleiterplatte angeordneten geschirmten Übergabesystems mit einem durch Zwischenwände in einzelne, gleichgroße rechteckige Kammern zum Einstecken der Kabelstecker unterteilten Leistenkörper und mit in diesem angeordneten zusätzlichen Funktionselementen insbesondere zur Führung, Kontaktierung, Codierung und Verriegelung der Kabelstecker.

Bei geschirmten, im Bereich einer Rückwandleiterplatte angeordneten Übergabesystemen werden für die Signalübergabe zur Aufnahme nebeneinander einsteckbarer, die trennbare Leitungsverbindung herstellender Kabelstecker geschirmte Übergabebrücken eingesetzt, die eine Messerleiste enthalten.

Durch das DE-GM 92 05 780 ist eine Messerleiste für ein geschirmtes Übergabesystem bekannt, die aus einem Leistenkörper aus Kunststoff besteht, der an seinen Längsseiten mit separaten Schirmblechen versehen und durch Zwischenwände in einzelne, gleichgroße rechteckige Kammern unterteilt ist. Dabei ist jede Kammer mit Führungs- und Kontaktiereinrichtungen sowie mit zwei an den Längsseiten des Leistenkörpers angeordneten, einander gegenüberliegenden Führungspfosten zur 180^{o}-Verdrehsicherung für die Kabelstecker ausgebildet. In die bekannte Messerleiste werden im Querschnitt ein rechteckiges Gehäuse aufweisende Kabelstecker gleicher Größe nebeneinander eingesteckt. Für kleinere Stecker ist die Messerleiste weder vorgesehen noch geeignet. Bei derartigen Einrichtungen besteht nun das Bedürfnis, außer Kabelsteckern einer bestimmten Einheitsgröße insbesondere auch kleinere Stecker anschließen zu können.

Der Erfindung liegt daher die Aufgabe zugrunde, bei einer Schirmeinrichtung der eingangs genannten Art ohne Veränderung des Aufbaus der Schirmeinrichtung die Verwendung auch von kleineren Steckern zu ermöglichen.

Diese Aufgabe wird bei einer Schirmeinrichtung der eingangs genannten Art gemäß der Erfindung dadurch gelöst, daß die zusätzlichen Funktionselemente hinsichtlich aller ihnen zugeordneten Funktionen derart ausgebildet und angeordnet sind, daß in eine Kammer des Leistenkörpers bei Aufrechterhaltung und Nutzbarkeit aller Funktionen der zusätzlichen Funktionselemente wahlweise ein rechteckiger Kabelstecker einer bestimmten Einheitsgröße (1 SU = 1 System Unit) oder kleinere rechteckige Kabelstecker einsteckbar sind, deren Steckerquerschnitt ein bestimmter Bruchteil von 1/2 (1/2 SU) und 1/4 (1/4 SU) des Steckerquerschnitts der Einheitsgröße (1 SU) ist.

Dadurch ist eine erfindungsgemäße Schirmeinrichtung für Kabelstecker einer bestimmten Einheitsgröße von z.B. 1 SU (SU = System Unit) wie auch für kleinere Kabelstecker, deren Steckerquerschnitt 1/2 SU oder 1/4 SU ist, steck- und funktionskompatibel ausgebildet, d.h. eine 1 SU - Kammer des Leistenkörpers ist so ausgebildet, daß alle Steck- und Funktionsanforderungen beibehalten werden, wenn entsprechende kleinere Stecker gesteckt werden. Dies ist bei einer erfindungsgemäßen Schirmeinrichtung gewährleistet, ohne daß hierzu der Aufbau der Schirmeinrichtung verändert werden müßte, d.h. die zusätzlichen Funktionselemente der Schirmeinrichtung sind von vornherein so angeordnet und ausgelegt, daß bei Aufrechterhaltung und Nutzbarkeit aller von ihnen ausgeübten Funktionen wahlweise Kabelstecker der Größe 1/1, 1/2 und 1/4 angeschlossen werden können.

Bei einer erfindungsgemäßen Schirmeinrichtung kann es in elektrischer und mechanischer Hinsicht zweckmäßig sein, wenn die für kleinere Kabelstecker vorgesehenen Kammern des Leistenkörpers durch eine weitere Zwischenwand in zwei gleichgroße Kammerabteile unterteilt sind. Für die Steck- und Funktionskompatibilität der Schirmeinrichtung sind derartige Zwischenwände jedoch nicht erforderlich.

In vorteilhafter Weise sind bei einer erfindungsgemäßen Schirmeinrichtung die zusätzlichen Funktionselemente weitgehend dadurch realisiert, daß in jeder Kammer eine aus Isolierstoff bestehende rechteckige Sockelplatte für Kontaktstifte angeordnet ist, daß die Sockelplatte an zwei einander gegenüberliegenden Längsseiten mit von den Längsseiten des Leistenkörpers beabstandeten Seitenwänden ausgebildet ist, und daß die Seitenwände in der Mitte ihrer Länge zweigeteilt sind. Ein derartiges Bauteil kann aus einem einfachen Kunststoffspritzteil bestehen, wobei die Seitenwände der Führung, Polarisierung und Codierung der Kabelstecker dienen. Dafür ist es zweckmäßig, wenn die Seitenwände der Sockelplatte an der den Längsseiten des Leistenkörpers zugewandten Seite eine glatte Fläche haben und an den einander gegenüberliegenden Innenflächen durch in Steckrichtung verlaufende Rippen und Nuten mit einer asymmetrischen Kontur zur Polarisierung und Codierung der Kabelstecker ausgebildet sind.

Ein bevorzugtes Ausführungsbeispiel einer erfindungsgemäßen Schirmeinrichtung ist so ausgebildet, daß der Leistenkörper aus einem rechteckigen Blechrahmen mit Längsblechen besteht, die an den Enden und in gleichen Abständen durch Querbleche miteinander verbunden sind. Hierbei ist es zweckmäßig, wenn die Längsbleche des Leistenkörpers in den für die kleineren Kabelstecker vorgesehenen Kammern durch ein in einer Symmetrieebene der Kammer angeordnetes Zwischenquerblech zusätzlich miteinander verbunden sind.

Wenn bei einer erfindungsgemäßen Schirmeinrichtung jede Kammer bzw. jedes Kammerabteil mit federnden Massekontakten ausgebildet ist, ergibt sich der Vorteil, daß auch bei kleineren Kabelsteckern ein guter Massekontakt erzielt wird, wobei Kabelstecker der Größe 1/2 SU umlaufend, sowie Kabelstecker der Größe 1/4 SU an drei Seiten kontaktiert und an der vierten Seite gegen den benachbarten Kabelstecker gedrückt werden.

Weitere vorteilhafte Ausgestaltungen des Gegenstandes des Anspruchs 1 sind in den übrigen Unteransprüchen angegeben.

Die Erfindung wird im folgenden anhand eines in der Zeichnung dargestellten Ausführungsbeispieles einer Schirmeinrichtung näher erläutert. Es zeigen
Fig. 1 den Aufbau einer an einer Rückwandleiterplatte befestigten Schirmeinrichtung in perspektivischer Darstellung und die
Fig. 2 bis 6 in schematischer Darstellungsweise jeweils eine Draufsicht auf einen Teilbereich einer Schirmeinrichtung mit verschiedenen zusätzlichen Funktionen.

Die Schirmeinrichtung weist einen Leistenkörper 1 auf, der hier aus einem rechteckigen Blechrahmen besteht. Dieser wird von zwei zueinander parallelen Längsblechen 2 und 3 und mehreren, die Längsbleche quer miteinander verbindenden, zueinander parallelen Querblechen 4 gebildet. Die Querbleche 4 sind an den Enden der Längsbleche und in bestimmten, durch die Kabelstecker vorgegebenen gleichen Abständen angeordnet und bilden somit gleichgroße rechteckige Kammern 16,17,18 und 19 für Kabelstecker, die ein im Querschnitt rechteckiges Schirmgehäuse sowie eine bestimmte Einheitsgröße von 1 SU (SU = System Unit, 1 SU = 25 mm) haben. Dementsprechend sind die Querbleche 4 in 1 SU-Abständen angeordnet. Die Kammern 16 bis 19 können wahlweise anstelle eines Kabelsteckers der Einheitsgröße 1 SU aber auch kleinere rechteckige Kabelstecker aufnehmen, deren Steckerquerschnitt ein bestimmter Bruchteil des Steckerquerschnitts der Einheitsgröße 1 SU ist. So kann eine Kammer, z.B. die zweite Kammer 17 z.B. nebeneinander zwei kleinere Kabelstecker der Größe 1/2 SU aufnehmen, deren Steckerquerschnitt 1/2 des Steckerquerschnitts der Einheitsgröße 1 SU ist. In einer weiteren Kammer, z.B. in der dritten Kammer 18, können z.B. vier kleinere rechteckige Kabelstecker der Größe 1/4 SU aufgenommen werden, deren Steckerquerschnitt 1/4 des Steckerquerschnitts der Einheitsgröße 1 SU ist. Derartige Möglichkeiten bei einem Leistenkörper, der neben einem Kabelstecker der Einheitsgröße 1 SU auch noch zwei Kabelstecker der Größe 1/2 SU und vier Kabelstecker der Größe 1/4 SU aufnimmt, zeigen die Fig. 2,3,4 und 6. Es ist aber auch möglich - wie in Fig. 5 gezeigt - in einer Kammer, z.B. in der zweiten Kammer 17, eine gemischte Bestückung mit einem Kabelstecker der Größe 1/2 SU und zwei Kabelsteckern der Größe 1/4 SU zu realisieren. Dabei können - wie dies die Fig. 1 und 6 zeigen, diejenigen Kammern, welche für kleinere Kabelstecker der Größe 1/2 SU und der Größe 1/4 SU vorgesehen sind, z.B. die Kammern 17 und 18, durch ein in einer Symmetrieebene der jeweiligen Kammer angeordnetes Zwischenquerblech 4a in zwei gleichgroße Kammerabteile 17a und 17b bzw. 18a und 18b unterteilt werden. Diese Zwischenquerbleche 4a bilden eine zusätzliche Querverbindung der beiden Längsbleche 2 und 3.

Um dem Blechrahmen eine möglichst hohe Stabilität zu geben, sind die Längsbleche 2 und 3 in bestimmter Weise mit den mit ihrer oberen Kante 7 bis nahe an die obere Kante 8 der Längsbleche reichenden Querblechen 4 und 4a verbunden. Dabei sind die Querbleche jeweils an einander gegenüberliegenden Stellen möglichst nahe der oberen Kante 8 der Längsbleche 2,3, d.h. etwa im oberen Viertel der Höhe der Längsbleche, mit diesen verhakt und möglichst nahe der unteren Kante der Längsbleche, d.h. etwa in dem unteren Viertel der Höhe der Längsbleche, mit einem als Nocken ausgebildeten seitlichen Vorsprung 9 in ein Loch 10 des jeweiligen Längsbleches eingesteckt. Außerdem sind die Querbleche 4 mit seitlichen, zur oberen Kante 8 der Längsbleche 2,3 hin abgewinkelten Haken 11 ausgebildet, welche in senkrecht zur Leiterplatte 5 verlaufende Schlitze 12 der Längsbleche eingreifen. Die Schlitze 12 sind hier in nach innen gekröpften Stegen 13 angeordnet, welche im oberen Bereich der Längsbleche in Längsrichtung gesehen durch Freischnitte 15 abwechselnd mit nach innen gerichteten, in Steckrichtung verlaufenden Federarmen 14 vorgesehen sind. In einer Kammer, z.B. in der Kammer 16, welche durch zwei in 1 SU-Abstand benachbarte Querbleche 4 gebildet wird, befinden sich somit in jedem Längsblech ein ganzer Mittelsteg 13 und zwei halbe Stege 13a und 13b, die eine enge, spiel freie Führung für den einsteckbaren Kabelstecker ergeben, der im eingesteckten Zustand dann durch je zwei Federarme 14 je Längsblech verriegelbar ist, indem Vorsprünge am Metall-Schirmgehäuse 26,27,33 des Kabelsteckers hinter diesen Federarmen einrasten.

Die als Schirmbleche für nebeneinander einsteckbare Kabelstecker dienenden Längs- und Querbleche 2,3 bzw. 4 und 4a sind an ihrer einer Leiterplatte 5 zugewandten Unterkante jeweils mit einer Vielzahl von Einpreßstiften 6 ausgebildet. Damit ist der Blechrahmen 1 als Ganzes in durchkontaktierte Bohrungen der Leiterplatte 5 eingesteckt, die mit Masselagen der Leiterplatte in Verbindung stehen. Dadurch ist zwischen den Längs- und den Querblechen und diesen Masselagen ein enger Schirmkontakt hergestellt und eine starke Verankerung der Schirmeinrichtung an der Leiterplatte gewährleistet. Der geschilderte Aufbau einer Schirmeinrichtung ergibt in an der Leiterplatte 5 befestigtem Zustand eine in sich stabile Zentrierleiste für mehrere nebeneinander einsteckbare Kabelstecker unterschiedlicher Größen. Eine derartige Zentrierleiste bildet dann in bestücktem Zustand, d.h. in mit Stiftfeldern und Kontaktstiften bestücktem Zustand eine Messerleiste oder im unbestücktem Zustand, zusammen mit einer separaten Messerleiste, eine Übergabebrücke für ein an einer Rückwandleiterplatte angeordnetes geschirmtes Übergabesystem.

Bei einer derartigen Schirmeinrichtung sind in dem Leistenkörper noch zusätzliche Funktionselemente, insbesondere zur Führung, Kontaktierung, Codierung und Verriegelung der Kabelstecker vorgesehen. Um die Kammern der Zentrierleiste wahlweise für rechteckige Kabelstecker der Größen 1 SU, 1/2 SU und 1/4 SU bei Aufrechterhaltung und Nutzbarkeit aller Funktionen der zusätzlichen Funktionselemente nutzen zu können, sind diese hinsichtlich aller ihnen zugeordneten Funktionen in entsprechender Weise ausgebildet und angeordnet.

Bei der erfindungsgemäßen Schirmeinrichtung ist ein wesentlicher Teil dieser zusätzlichen Funktionen einer in jeder Kammer 16,17,18 und 19 vorgesehenen, aus Isolierstoff bestehenden rechteckigen Sockelplatte 20 für Kontaktstifte zugeordnet. Diese Sockelplatte übernimmt die zusätzlichen Funktionen der Führung und Zentrierung sowie der Polarisierung und Codierung aller Kabelstecker in gleicher Weise, d.h. die Sockelplatte ist von vornherein so ausgelegt, daß sie diese Funktionen sowohl für Kabelstecker der Einheitsgröße 1 SU als auch für kleinere Kabelstecker der Größe 1/2 SU und 1/4 SU ausüben kann. Hierzu ist die an der unteren Kante der Längsbleche 2,3 seitlich vorstehende und durch die eingepreßten Längsbleche gegen die Leiterplatte 5 gedrückte Sockelplatte 20 an zwei einander gegenüberliegenden Seiten mit von den Längsblechen 2,3 des Leistenkörpers 1 beabstandeten senkrechten Seitenwänden 21 ausgebildet, die durch einen mittig angeordneten, in Steckrichtung verlaufenden Ausschnitt 22 zweigeteilt sind, so daß seitlich des mit dem Schlitz 12 und dem Mittelsteg 13 fluchtenden Ausschnitt jeweils zwei Wandteile 21a und 21b gebildet sind. Dabei ist der Ausschnitt 22 so breit, daß zwischen den Wandteilen 21a und 21b sowohl ein in einer Symmetrieebene einer Kammer befindliches Zwischenquerblech 4a als auch das umlaufende Metall-Schirmgehäuse 26,27,33 eines Kabelsteckers Platz findet. Die Seitenwände 21 bzw. deren Wandteile 21a und 21b haben an der den Längsblechen 2,3 zugewandten Seite eine glatte Fläche. An den einander gegenüberliegenden Innenflächen sind die Wandteile 21a und 21b durch in Steckrichtung verlaufende Rippen 23,24 und Nuten 25 (Fig.1 und 4) mit einer asymmetrischen Kontur ausgebildet, wobei die Seitenwände 21 mit korrespondierenden, innerhalb des Schirmgehäuses eines Kabelsteckers angeordneten Seitenteilen zusammenwirken und somit die Funktionen der Polarisierung und Codierung eines Kabelsteckers übernehmen. Dabei kann es sich z.B. bei den Rippen 23 (Fig.4) um ausbrechbare Rippen handeln.

Die zusätzlichen Funktionselemente und die ihnen zugeordneten einzelnen Funktionen werden im folgenden anhand der Figuren 2 bis 6 kurz erläutert.

Die zweigeteilten Seitenwände 21 der Sockelplatte 20, die in jeder Kammer in der gleichen Ausführung angeordnet ist, ermöglichen das Einstecken sowohl eines 1 SU-Kabelsteckers als auch der kleineren 1/2 SU- und 1/4 SU-Kabelstecker. Wie Fig. 2 deutlich zeigt, kann aufgrund der mittigen Zweiteilung einer Sockelplatte z.B. in die Kammer 16 ein 1 SU-Kabelstecker eingesteckt werden, dessen umlaufendes Metall-Schirmgehäuse 26 dann alle vier Wandteile 21a und 21b umschließt. Die Zweiteilung gestattet auch das Einstecken von zwei 1/2 SU-Kabelsteckern, z.B. in die Kammer 17, wobei der Ausschnitt 22 zwischen den Wandteilen 21a und 21b die beiden umlaufenden Metall-Schirmgehäuse 27 der 1/2 SU-Kabelstecker durchläßt, welche jeweils zwei Wandteile 21a oder 21b umschließen. In die Kammer 18 können dann aufgrund der mittigen Zweiteilung der Seitenwände 21 insgesamt vier Kabelstecker der Größe 1/4 SU eingesteckt werden, deren Schirmgehäuse 33 jeweils ein Wandteil 21a oder 21b umschließt. Beim Einstecken aller Kabelstecker üben die Seitenwände 21 der Sockelplatte eine Führungs- und Zentrierfunktion aus, wobei die 1/2 SU-Kabelstecker in der Kammer 17 durch zwei Wandteile 21a und ggf. ein Zwischenquerblech 4a und die 1/4 SU-Kabelstecker in der Kammer 18 durch jeweils ein Wandteil 21a oder 21b und ein Querblech 4 sowie ggf. durch ein Zwischenquerblech 4a zentriert werden.

Die Polarisierung, d.h. die 180^{o}-Verdrehsicherung der Kabelstecker, ist in Fig. 3 erkennbar, wobei - ebenso wie in Fig. 4 - entsprechende Funktionselemente der korrespondierenden Seitenteile eines Kabelsteckers schwarz ausgelegt sind. Wie bereits erwähnt, sind die Seitenwände 21 bzw. deren Wandteile 21a und 21b der Sockelplatten 20 mit einer asymmetrischen Kontur versehen, welche durch die in Steckrichtung verlaufenden Rippen 23,24 und Nuten 25 gebildet ist. Wenn die Kabelstecker unterschiedlicher Größen in die einzelnen Kammern 16,17 und 18 um 180^{o} verdreht eingeführt werden sollten, sperren beim 1 SU-Kabelstecker in der Kammer 16 vier Gegenelemente 28, beim 1/2 SU-Kabelstecker in der Kammer 17 zwei Gegenelemente 29 und beim 1/4 SU-Kabelstecker in der Kammer 18 ein Gegenelement 30 der Seitenteile des Kabelsteckers. Damit ist auf einfache Weise eine sichere und zuverlässige Polarisierung der Kabelstecker der Größen 1 SU, 1/2 SU und 1/4 SU in jeder beliebigen Kammer gewährleistet.

Auch die Funktion des Codierungssystems ist steck- und funktionskompatibel für alle drei Kabelstecker-Größen in die Seitenwände 21 der Sockelplatte 20 integriert (Fig.4). Hierzu sind die Wandteile 21a, 21b mit angespritzten Codierrippen 23 und die Kabelstecker bzw. deren korrespondierende Seitenteile mit bestückbaren Codierelementen 31 versehen. Auf diese Weise kann z.B. die Kammer 16 für den 1 SU-Kabelstecker acht Codierschlüssel in vier Gruppen aufnehmen. Durch gezielte Belegung können dann für einen 1 SU-Kabelstecker 64 Kombinationen, für 1/2 SU-Kabelstecker in der Kammer 17 noch 6 Kombinationen und für 1/4 SU-Kabelstecker in der Kammer 18 noch 4 Kombinationen eingestellt werden.

Die Verriegelungsfunktion für die in die Kammern eingesteckten Kabelstecker wird durch die in Fig.1 sichtbaren Federarme 14 ausgeübt. Diese sind - wie z.B. in Fig.5 - in Bezug auf eine die Kammer 16 in zwei gleichgroße, gedachte Kammerabteile unterteilende, strichpunktiert eingezeichnete Symmetrielinie 32 oder ein die Kammer 17 in Fig. 6 in zwei gleichgroße Kammerabteile 17a und 17b unterteilendes Zwischenquerblech 4a symmetrisch angeordnet. Die von den Federarmen 14 gebildeten Verriegelungselemente können aber auch asymmetrisch plaziert werden. Wie Fig. 5 zeigt, erfüllen sie ihre Funktion in jeder Kammer, unabhängig von der Größe des eingeführten Kabelsteckers. So wird ein 1 SU-Kabelstecker in Kammer 16 durch insgesamt vier Federarme 14, d.h. zwei Federarme an jeder Längsseite, verriegelt, während in Kammer 17, in der ein 1/2 SU-Kabelstecker und zwei 1/4 SU-Kabelstecker angeordnet sind, der 1/2 SU-Kabelstecker durch insgesamt zwei Federarme 14 und die beiden 1/4 SU-Kabelstecker noch durch jeweils einen Federarm 14 verriegelt werden.

Die Funktion der seitlichen Halterung der Kabelstecker ist bei einer erfindungsgemäßen Schirmeinrichtung der besonderen, bereits beschriebenen Blechkonstruktion der Zentrierleiste zugeordnet. Die Kabelstecker sollen großen Querbelastungen am Kabelausgang widerstehen können. Aus diesem Grunde sind die Längs- und Querbleche 2,3 bzw. 4 nahe der oberen Kante der Längsbleche stabil miteinander verbunden. Insbesondere für die kleineren 1/2 SU- und 1/4 SU-Kabelstecker kann zwischen den Längsblechen 2 und 3 - wie dies in den Fig. 1 und 6 gezeigt ist - ein zusätzliches, in einer Symmetrieebene 32 angeordnetes Zwischenquerblech 4a je Kammer vorgesehen und auf die gleiche Weise wie die Querbleche 4 mit den Längsblechen einerseits und der Leiterplatte andererseits verbunden werden, um die Querkräfte abzufangen.

Zur elektromagnetischen Abschirmung ist jede Kammer 16,17, 18 oder 19 bzw. jedes Kammerabteil 17a,17b und 18a,18b mit hier nicht näher dargestellten umlaufenden, federnden Massekontakten versehen, die eine niederohmige Massekontaktierung zwischen der Leiterplatte und dem Metall-Schirmgehäuse 26,27,33 der Kabelstecker sicherstellen. Auch die zusätzlichen Zwischenquerbleche 4a in Fig. 1 und Fig.6 für die 1/2 SU- und die 1/4 SU-Kabelstecker haben zu beiden Seiten federnde Massekontakte und werden - wie erwähnt - in die Leiterplatte 5 eingepreßt. Dadurch werden auch 1/2 SU-Kabelstecker umlaufend kontaktiert. Die 1/4 SU-Kabelstecker werden an drei Seiten in der Zentrierleiste kontaktiert. Die vierte Seite wird durch die Massekontaktkräfte gegen den Nachbarstecker gedrückt und schließt damit den Massekreis.

## Patentansprüche

1. Schirmeinrichtung für mit einem im Querschnitt rechteckigen Schirmgehäuse ausgebildete Kabelstecker eines an einer Rückwandleiterplatte angeordneten geschirmten Übergabesystems (1) mit einem durch Zwischenwände (4) in einzelne, gleichgroße rechteckige Kammern (16-19) zum Einstecken der Kabelstecker unterteilten Leistenkörper und mit in diesem angeordneten zusätzlichen Funktionselementen (14,20,21) insbesondere zur Führung, Kontaktierung, Codierung und Verriegelung der Kabelstecker,
**dadurch gekennzeichnet**, daß die zusätzlichen Funktionselemente (14,20,21) hinsichtlich aller ihnen zugeordneten Funktionen derart ausgebildet und angeordnet sind, daß in eine Kammer (16 bis 19) des Leistenkörpers (1) bei Aufrechterhaltung und Nutzbarkeit aller Funktionen der zusätzlichen Funktionselemente wahlweise ein rechteckiger Kabelstecker einer bestimmten Einheitsgröße (1 SU = 1 System Unit) oder kleinere rechteckige Kabelstecker einsteckbar sind, deren Steckerquerschnitt ein bestimmter Bruchteil von 1/2 (1/2 SU) und 1/4 (1/4 SU) des Steckerquerschnitts der Einheitsgröße (1 SU) ist.

2. Schirmeinrichtung nach Anspruch 1,
**dadurch gekennzeichnet**, daß die für kleinere Kabelstecker (1/2 SU, 1/4 SU) vorgesehenen Kammern (17,18) des Leistenkörpers (1) durch eine weitere Zwischenwand (4a) in zwei gleichgroße Kammerabteile (17a, 17b bzw. 18a, 18b) unterteilt sind.

3. Schirmeinrichtung nach Anspruch 1 oder 2,
**dadurch gekennzeichnet**, daß in jeder Kammer (16 bis 19) eine aus Isolierstoff bestehende rechteckige Sockelplatte (20) für Kontaktstifte angeordnet ist, daß die Sockelplatte (20) an zwei einander gegenüberliegenden Längsseiten mit von den Längsseiten (2,3) des Leistenkörpers (1) beabstandeten Seitenwänden (21) ausgebildet ist und daß die Seitenwände (21) in der Mitte ihrer Länge zweigeteilt sind.

4. Schirmeinrichtung nach Anspruch 3,
**dadurch gekennzeichnet**, daß die Seitenwände (21) der Sockelplatte (20) durch einen mittig angeordneten Ausschnitt (22) zweigeteilt sind.

5. Schirmeinrichtung nach Anspruch 3 oder 4,
**dadurch gekennzeichnet**, daß die Seitenwände (21) der Sockelplatte (20) an der den Längsseiten (2,3) des Leistenkörpers (1) zugewandten Seite eine glatte Fläche haben und an den einander gegenüberliegenden Innenflächen durch in Steckrichtung verlaufende Rippen (23,24) und Nuten (25) mit einer asymmetrischen Kontur zur Polarisierung und Codierung der Kabelstecker ausgebildet sind.

6. Schirmeinrichtung nach einem der Ansprüche 2 bis 5,
**dadurch gekennzeichnet**, daß für jede Kammer (16 bis 19) des Leistenkörpers (1) an zwei einander gegenüberliegenden Längsseiten für die Kabelstecker jeweils zwei Verriegelungselemente (14) vorgesehen sind, die in Bezug auf eine die Kammer in zwei gleichgroße Kammerabteile (17a,17b,18a,18b) unterteilende Zwischenwand (4a) symmetrisch oder asymmetrisch angeordnet sind.

7. Schirmeinrichtung nach einem der vorhergehenden Ansprüche, **dadurch gekennzeichnet**, daß der Leistenkörper (1) aus einem rechteckigen Blechrahmen mit Längsblechen (2,3) besteht, die an den Enden und in gleichen Abständen durch Querbleche (4) miteinander verbunden sind.

8. Schirmeinrichtung nach Anspruch 7,
**dadurch gekennzeichnet**, daß die Längsbleche (2,3) des Leistenkörpers (1) in den für die kleineren Kabelstecker vorgesehenen Kammern (17,18) durch ein in einer Symmetrieebene der Kammer angeordnetes Zwischenquerblech (4a) zusätzlich miteinander verbunden sind.

9. Schirmeinrichtung nach einem der Ansprüche 2 bis 8,
**dadurch gekennzeichnet**, daß jede Kammer (16 bis 19) bzw. jedes Kammerabteil (17a,17b, 18a,18b) mit federnden Massekontakten ausgebildet ist.

10. Schirmeinrichtung nach einem der Ansprüche 7 bis 9,
**dadurch gekennzeichnet**, daß alle Längs- und Querbleche (2,3 bzw. 4,4a) des Blechrahmens mittels Einpreßstiften (6) in durchkontaktierten Bohrungen der Leiterplatte (5) eingesteckt und befestigt sind, welche mit Masselagen der Leiterplatte in Verbindung stehen.

11. Schirmeinrichtung nach einem der Ansprüche 7 bis 10,
**dadurch gekennzeichnet**, daß die Längsbleche (2,3) des Blechrahmens im oberen Bereich in Längsgesehen durch Freischnitte (15) abwechselnd mit nach innen gerichteten, in Steckrichtung verlaufenden Federarmen (14) als Verriegelungselemente und mit nach innen gekröpften, mit einem Schlitz (12) für Haken (11) der Querbleche (4,4a) versehenen Stegen (13, 13a,13b) ausgebildet sind.

12. Schirmeinrichtung nach Anspruch 11,
**dadurch gekennzeichnet**, daß jedes Längsblech (2,3) je Kammer mit zwei halben Stegen (13a,13b) für die Querbleche (4) und mit einem ganzen Mittelsteg (13) für das Zwischenquerblech (4a) und mit zwei Federarmen (14) ausgebildet ist.

## Claims

1. Screening device for cable plugs, which are designed with a cross-sectionally rectangular screening housing, of a screened transfer system (1) arranged on a backplane printed circuit board, having a connector-strip body which is subdivided by partitions (4) into individual rectangular chambers (16-19) of the same size for the insertion of the cable plugs, and having, arranged in the said connector-strip body, additional functional elements (14, 20, 21), in particular for the guidance, contact-making, coding and interlocking of the cable plugs, characterized in that the additional functional elements (14, 20, 21) are arranged and designed with regard to all the functions assigned to them such that a rectangular cable plug of a specific unit size (1 SU = 1 System Unit) or smaller rectangular cable plugs, whose plug cross-section is a specific fraction of 1/2 (1/2 SU) and 1/4 (1/4 SU) of the plug cross-section of the unit size (1 SU), can optionally be inserted into a chamber (16 to 19) of the connector-strip body (1) with the maintenance and utilizability of all the functions of the additional functional elements.

2. Screening device according to Claim 1, characterized in that those chambers (17, 18) of the connector-strip body (1) which are provided for smaller cable plugs (1/2 SU, 1/4 SU) are subdivided by a further partition (4a) into two chamber compartments (17a, 17b and 18a, 18b, respectively) of the same size.

3. Screening device according to Claim 1 or 2, characterized in that a rectangular baseplate (20), consisting of insulated material, for contact pins is arranged in each chamber (16 to 19), in that the baseplate (20) is designed, on two mutually opposite long sides, with side walls (21) which are spaced apart from the long sides (2, 3) of the connector-strip body (1), and in that the side walls (21) are divided in two in the middle of their length.

4. Screening device according to Claim 3, characterized in that the side walls (21) of the baseplate (20) are divided in two by a centrally arranged cutout (22).

5. Screening device according to Claim 3 or 4, characterized in that the side walls (21) of the baseplate (20) have a smooth surface on the side facing the long sides (2, 3) of the connector-strip body (1), and are designed with an asymmetrical contour, for polarizing and coding the cable plugs, on the mutually opposite inner surfaces by virtue of ribs (23, 24) and grooves (25) running in the plugging direction.

6. Screening device according to one of Claims 2 to 5, characterized in that in each case two interlocking elements (14) are provided for each chamber (16 to 19) of the connector-strip body (1) on two mutually opposite long sides for the cable plugs, which interlocking elements are arranged symmetrically or asymmetrically with regard to a partition (4a) which subdivides the chamber into two chamber compartments (17a, 17b, 18a, 18b) of the same size.

7. Screening device according to one of the preceding claims, characterized in that the connector-strip body (1) comprises a rectangular sheet-metal frame having longitudinal plates (2, 3) which are connected to one another at the ends and at identical distances by transverse plates (4).

8. Screening device according to Claim 7, characterized in that the longitudinal plates (2, 3) of the connector-strip body (1) are additionally connected to one another, in the chambers (17, 18) provided for the smaller cable plugs, by means of an intermediate transverse plate (4a) arranged in a plane of symmetry of the chamber.

9. Screening device according to one of Claims 2 to 8, characterized in that each chamber (16 to 19) and/or each chamber compartment (17a, 17b, 18a, 18b) is designed with resilient earth contacts.

10. Screening device according to one of Claims 7 to 9, characterized in that all of the longitudinal plates and transverse plates (2, 3 and 4, 4a, respectively) of the sheet-metal frame are inserted and fastened by means of press-fit pins (6) in plated-through holes in the printed circuit board (5), which plated-through holes are connected to earthing layers of the printed circuit board.

11. Screening device according to one of Claims 7 to 10, characterized in that the longitudinal plates (2, 3) of the sheet-metal frame, in their upper region, as seen in the longitudinal direction, are designed, by virtue of cutouts (15), alternately with inwardly directed spring arms (14) running in the plugging direction as interlocking elements and with inwardly offset webs (13, 13a, 13b) which are provided with a slot (12) for hooks (11) of the transverse plates (4, 4a).

12. Screening device according to Claim 11, characterized in that each longitudinal plate (2, 3) is designed, for each chamber, with two half-webs (13a, 13b) for the transverse plates (4) and with a whole centre web (13) for the intermediate transverse plate (4a) and with two spring arms (14).

## Revendications

1. Dispositif de blindage pour connecteurs de câble conçus avec un boîtier de blindage rectangulaire en section transversale d'un système de transfert blindé (1) disposé sur une carte imprimée arrière, comportant un corps de réglette divisé par des cloisons (4) en différentes chambres rectangulaires (16 - 19) de même grandeur pour l'insertion des connecteurs de câble et comportant des éléments fonctionnels (14, 20, 21) supplémentaires disposés dans celui-ci notamment pour le guidage, l'établissement du contact, le codage et le verrouillage des connecteurs de câble, caractérisé en ce que les éléments fonctionnels supplémentaires (14, 20, 21) en ce qui concerne toutes les fonctions leur étant associées, sont conçus et disposés de sorte que puissent être insérés dans une chambre (16 à 19) du corps de réglette (1), avec maintien et exploitabilité de toutes les fonctions des éléments fonctionnels supplémentaires, au choix un connecteur de câble rectangulaire d'une certaine grandeur standard ( 1 SU = 1 System Unit) ou bien des connecteurs de câble rectangulaires plus petits, dont la section transversale de connecteur est une certaine fraction de ½ (1/2 SU) et ¼ (1/4 SU) de la section transversale de connecteur de la grandeur standard (1 SU).

2. Dispositif de blindage selon la revendication 1, caractérisé en ce que les chambres (17, 18) du corps de réglette (1) prévues pour les connecteurs de câble plus petits (1/2 SU, ¼ SU) sont divisées par une autre cloison (4a) en deux compartiments de chambre (17a, 17b resp. 18a, 18b) de même grandeur.

3. Dispositif de blindage selon la revendication 1 ou 2, caractérisé en ce qu'est disposée dans chaque chambre (16 à 19) une plaque de socle rectangulaire (20) en matière isolante pour connecteurs mâles, en ce que la plaque de socle (20) est conçue sur deux côtés longitudinaux opposés l'un à l'autre avec des parois latérales (21) implantées à distance des côtés longitudinaux (2, 3) du corps de réglette (1) et en ce que les parois latérales (21) sont divisées en deux dans le milieu de leur longueur.

4. Dispositif de blindage selon la revendication 3, caractérisé en ce que les parois latérales (21) de la plaque de socle (20) sont divisées en deux par une découpure (22) disposée au centre.

5. Dispositif de blindage selon la revendication 3 ou 4, caractérisé en ce que les parois latérales (21) de la plaque de socle (20) ont une surface lisse sur le côté orienté vers les côtés longitudinaux (2, 3) du corps de réglette (1) et sont conçues pour la polarisation et le codage des connecteurs de câble avec un profil asymétrique sur les surfaces intérieures opposées les unes aux autres du fait de la présence de nervures (23, 24) et de rainures (25) passant dans le sens d'enfichage.

6. Dispositif de blindage selon l'une des revendications 2 à 5, caractérisé en ce que pour chaque chambre (16 à 19) du corps de réglette (1) sont prévus sur les deux côtés longitudinaux opposés l'un à l'autre, pour les connecteurs de câble respectivement deux éléments de verrouillage (14) qui sont disposés symétriquement ou asymétriquement par rapport à une cloison (4a) divisant la chambre en deux compartiments de chambre (17a, 17b, 18a, 18b) de même grandeur.

7. Dispositif de blindage selon l'une des revendications précédentes, caractérisé en ce que le corps de réglette (1) se compose d'un cadre en tôle rectangulaire avec des plaques longitudinales (2, 3), qui sont reliées ensemble aux extrémités et à intervalles égaux par des plaques transversales (4).

8. Dispositif de blindage selon la revendication 7, caractérisé en ce que les plaques longitudinales (2, 3) du corps de réglette (1) sont de plus reliées ensemble dans les chambres (17, 18) prévues pour les connecteurs de câble plus petits par une plaque transversale intermédiaire (4a) disposée dans un plan symétrique des chambres.

9. Dispositif de blindage selon l'une des revendications 2 à 8, caractérisé en ce que chaque chambre (16 à 19) resp. chaque compartiment de chambre (17a, 17b, 18a, 18b) est conçu(e) avec des contacts de masse élastiques.

10. Dispositif de blindage selon l'une des revendications 7 à 9, caractérisé en ce que toutes les plaques longitudinales et transversales (2, 3 resp. 4, 4a) du cadre en tôle sont insérées et fixées au moyen de chevilles encastrées (6) dans des alésages de la carte imprimée (5) à trous métallisés, lesquels sont en contact avec des couches de masse de la carte imprimée.

11. Dispositif de blindage selon l'une des revendications 7 à 10, caractérisé en ce que les plaques longitudinales (2, 3) du cadre en tôle sont conçues dans la zone supérieure, vu dans le sens longitudinal dans des sections ouvertes (15) en alternance avec des bras à ressort (14) orientés vers l'intérieur, passant dans le sens d'enfichage comme éléments de verrouillage et avec des barrettes (13, 13a, 13b) contre-coudées vers l'intérieur, pourvues d'une fente (12) pour des crochets (11) des plaques transversales (4, 4a).

12. Dispositif de blindage selon la revendication 11, caractérisé en ce que chaque plaque longitudinale (2, 3) est conçue pour chaque chambre avec deux demi-barrettes (13a, 13b) pour les plaques transversales (4) et avec une barrette médiane (13) complète pour la plaque transversale intermédiaire (4a) et avec deux bras à ressort (14).
